# FASCICULE DE BREVET EUROPEEN

(11) **EP 0 206 915 B1**
(45) Date de publication et mention de la délivrance du brevet: **25.09.1991**
(21) Numéro de dépôt: 86401292.7
(22) Date de dépôt: 13.06.1986
(51) Int. Cl.: E02B 15/04

(54) **Engin de dépollution pour nappes d'eau**
Reinigungsapparat für Wasseroberfläche
Cleaning apparatus for water surfaces

(30) Priorité: 14.06.1985 FR 8509195
(43) Date de publication de la demande: 30.12.1986
(73) Titulaire: Chastan-Bagnis, Lucien, 06400 Cannes (FR); Chastan-Bagnis, Alain, 06400 Cannes (FR)
(72) Inventeur: Chastan-Bagnis, Lucien, 06400 Cannes (FR); Chastan-Bagnis, Alain, 06400 Cannes (FR)
(74) Mandataire: Nony, Michel

(56) Documents cités:
- EP-A- 0 134 286
- WO-A-80/00721
- WO-A-83/01265
- DE-A- 2 613 940
- FR-A- 2 091 123
- US-A- 3 595 392
- US-A- 3 823 828

## Description

La présente invention est relative à un engin de dépollution de construction simple et économique qui permet de dépolluer efficacement des nappes d'eau telles que les lacs ou les rivages marins en collectant tous les déchets non miscibles à l'eau que leur densité soit inférieure, égale ou supérieure à celle de l'eau de la nappe.

Un engin selon le préambule de la revendication 1 est décrit dans le document WO-A-80/0072. Un tel engin comporte un canal qui prélève un courant, respectivement une veine d'eau au voisinage de la surface à l'avant de l'engin pour la rejeter à l'arrière après l'avoir dépolluée, la circulation de la veine d'eau dans le canal étant assurée par au moins une hélice entraînée par un moteur, de préférence hydraulique.

Un tel engin est aussi décrit dans le document US-A-3823828.

L'invention a pour objet un engin de dépollution de nappes d'eau comportant des déchets à leur surface, du type comportant un canal de circulation d'eau ayant une entrée pour recevoir un courant d'eau à l'avant dudit engin et une ouverture de sortie à l'arrière dudit engin pour évacuer ledit courant d'eau après l'avoir dépolluée, une hélice entraînée par un moteur et entraînant le courant d'eau dans ledit canal, caractérisé par le fait que l'engin comporte en outre une cloche de décantation fermée située au dessus de la surface de la nappe d'eau, en arrière de l'entrée de l'eau sur la paroi haute du canal de circulation au voisinage de son embouchure, un canal de dérivation à section fermée collectant la partie supérieure du courant d'eau qui comprend les déchets flottants en un point situé en dessous du niveau de l'eau qui entoure l'engin, ce canal de dérivation étant incliné vers le haut et ayant sa sortie située dans la cloche de décantation au voisinage de la partie supérieure de cette dernière où les débris flottants s'accumulent, une canalisation d'élimination éliminant les débris flottants à partir de la partie supérieure de la cloche de décantation et une canalisation d'évacuation descendante ayant son entrée dans la cloche de décantation au voisinage de la sortie du canal de dérivation et ayant sa sortie reliée au canal de circulation en aval de l'entrée du canal de dérivation à un endroit où la vitesse du courant d'eau est supérieure à celle qui existe à l'endroit de l'entrée du canal de dérivation.

On obtient de cette manière d'une façon particulièrement simple et efficace la séparation des déchets surnageants qui sont collectés au sommet de la cloche de décantation d'où ils peuvent être extraits par un dispositif quelconque, tandis que l'eau envoyée dans la cloche de décantation se trouve automatiquement extraite par la canalisation d'évacuation.

Selon un mode de réalisation préféré de l'invention, le canal de dérivation qui prélève la partie supérieure de la veine liquide a une section allongée qui débouche le long de la paroi avant de la cloche de décantation, la partie supérieure de la veine liquide sur laquelle surnagent les impuretés étant amenée dans la cloche de décantation au voisinage de ladite paroi avant.

Conformément à un mode de réalisation préféré de l'invention, la canalisation d'évacuation de l'eau a une section relativement faible par rapport à celle de la cloche de décantation et son embouchure se trouve placée au voisinage du centre de cette dernière.

Conformément à l'invention, il est possible de réaliser une régulation de l'évacuation des liquides surnageants qui se rassemblent au sommet de la cloche de décantation à l'aide d'un contacteur muni d'un flotteur qui présente la double caractéristique de flotter au-dessus de l'eau et de s'enfoncer dans la couche de liquide surnageant.

Selon un mode de réalisation préféré de l'invention, le canal de circulation d'eau a une section qui se réduit progressivement entre l'embouchure du canal de dérivation qui aboutit à la cloche de décantation et le point d'arrivée de la canalisation d'évacuation qui ramène l'eau de la cloche de décantation dans ledit canal afin de créer une plus grande vitesse de circulation de l'eau à ce dernier point.

Dans une variante, il est possible de créer la différence de vitesse qui est nécessaire à l'évacuation de l'eau de la cloche de décantation à l'aide d'un registre réglable qui laisse pénétrer dans le canal de l'eau en provenance du dessous de l'engin entre l'embouchure du canal de dérivation et le point où aboutit la canalisation d'évacuation de l'eau de la cloche de décantation.

Selon un mode de réalisation préféré de l'invention, la canalisation d'évacuation qui prélève l'eau contenue dans la cloche de décantation pour l'envoyer dans le canal conduisant la veine liquide est munie d'un dispositif d'étranglement qui peut faire varier son débit.

D'autres modes préférentiels de réalisation de l'invention apparaissent dans les sous-revendications.

Dans le but de mieux faire comprendre l'invention, on va en décrire maintenant à titre d'illustration et sans aucun caractère limitatif un mode de réalisation pris comme exemple et représenté sur le dessin annexé. Sur ce dessin :
- La figure 1 est une vue schématique en élévation montrant un mode de réalisation d'un engin conforme à l'invention dont les flotteurs sont constitués par des roues munies de chenilles,
- la figure 2 est une vue de dessus correspondant à la figure 1,
- la figure 3 est une vue en coupe selon III-III de la figure 1,
- la figure 4 est une vue de gauche de la figure 1,
- la figure 5 est une vue schématique du dessus du canal de circulation d'eau conduisant la veine liquide de l'engin des figure 1 à 4,
- la figure 6 est une vue schématique en perspective de l'engin représenté sur les figures précédentes,
- la figure 7 est une vue en coupe de l'ouverture et du volet qui permettent de prélever de l'eau en dessous de l'engin pour l'amener dans la veine,
la figure 8 est une vue de face d'un mode de réalisation particulier de la paroi supérieure de l'entrée de la veine liquide,
- la figure 8A est une vue à plus grande échelle de la partie VIII de la figure 8, et
- la figure 9 est une vue schématique en coupe à plus grande échelle montrant comment les impuretés liquides plus légères que l'eau sont collectées à la partie supérieure de la cloche de décantation.

On a représenté schématiquement sur les figures 1 à 5 un mode de réalisation de l'engin selon l'invention.

Le corps 1 de l'engin supporte de chaque côté un organe de flottaison 2 qui en l'espèce, est constitué par trois roues creuses 3 reliées par une chenille 4. Ces roues 3 sont montées sur un support 5 dont les extrémités 6 et 7 de forme arrondie peuvent monter ou descendre indépendamment l'une de l'autre par rapport au corps 1 de l'engin grâce aux vérins 8 et 9 schématiquement représentés et situés au-dessus du corps de l'engin.

On comprend que, compte-tenu du fait que les roues creuses 3 participent dans une mesure importante à la flottabilité de l'engin, il est possible de modifier l'assiette de ce dernier en agissant sur les vérins 9.

Deux caissons amovibles convergents 10 sont placés à l'extrémité avant de l'engin de manière à canaliser les déchets qui se trouvent à la surface de l'eau vers l'entrée du canal qui fait traverser la veine liquide de l'avant à l'arrière de l'engin.

Les caissons 10 convergent vers une grille 11 qui est disposée en travers de l'embouchure du canal de circulation d'eau 12 dont on voit clairement la forme sur les figures 3 et 5.

On a représenté sur la figure 3 comment le canal 12 a une hauteur qui décroît progressivement entre la grille d'entrée 11 et l'arrière 13 de l'engin.

On voit également comment le canal de dérivation 14 prélève la partie supérieure de la veine liquide pour l'amener dans la cloche de décantation 15 dans la partie supérieure de laquelle s'accumulent les impuretés surnageantes tandis que l'eau est ramenée dans la veine liquide par la canalisation d'évacuation 16 qui aboutit conformément à l'invention en 16a dans le canal 12 en un point situé en aval du point 14a où se trouve prélevée la partie supérieure de la veine.

On voit sur la figure 5 comment le canal 12 présente un largeur qui se réduit progressivement entre la grille 11 et le point 17 où il se sépare en deux canaux divergents 18 dont les extrémités débouchent en 19 latéralement à l'arrière de l'engin.

On voit également sur la figure 5 les hélices 20 entraînées par des moteurs hydrauliques non représentés, qui sont situés dans chacun des canaux 18 pour assurer la circulation de la veine liquide.

Des déflecteurs de jet constitués par des secteurs de cylindre 21, peuvent, en pivotant autour de l'axe 22, soit laisser s'écouler la veine liquide dans l'axe des deux canaux divergents 18, soit ramener les deux moitiés de veine liquide latéralement ou même vers l'avant de l'engin.

On comprend qu'il est possible de diriger à volonté l'engin en agissant sur les déflecteurs 21 qui peuvent être actionnés indépendamment l'un de l'autre et qui, lorsqu'ils ramènent les deux moitiés de la veine liquide vers l'avant de l'engin peuvent entraîner ce dernier en marche arrière.

Grâce au fait que la veine liquide 12 est divisée vers l'arrière en deux veines de liquide 18 divergentes l'engin selon l'invention présente une grande stabilité et une grande manoeuvrabilité même dans les plans d'eau qui présentent des courants importants.

On a enfin schématiquement représenté sur la figure 3 un orifice 23 situé dans la paroi inférieure du canal qui peut être plus ou moins obturé par un volet 24 de manière à prélever de l'eau sous l'engin pour assurer une éjection d'un débit d'eau important par les canaux divergents 18, sans pour cela augmenter la vitesse de circulation de la veine d'eau à l'entrée du canal 12 au delà de ce qui est nécessaire pour une bonne collecte des déchets liquides situés à la surface de la nappe d'eau.

On retrouve sur la vue en perspective de la figure 6 qui est une coupe arrachée en partie selon le plan longitudinal médian de l'engin, le canal 12 qui se divise à l'arrière de l'engin en deux canaux 18 séparés à partir du point 17, le canal de dérivation 14 qui prélève la partie supérieure de la veine liquide en 14a pour l'amener dans la cloche de décantation 15 d'où l'eau qui s'accumule à la partie inférieure de la cloche s'échappe par la canalisation d'évacuation 16 pour aboutir en 16a plus en arrière dans la canal 12.

On a schématiquement représenté sur la figure 6 comment les hydrocarbures ou autres impuretés plus légères que l'eau s'accumulent en 15a à la partie supérieure de la cloche de décantation 15 tandis que selon un mode de réalisation préféré de l'invention, un déflecteur 25 est placé sur la paroi de la cloche opposée à le canal de dérivation 14 pour éviter que les hydrocarbures 15a ne soient à nouveau aspirés par la canalisation d'évacuation 16.

On a représenté sur la figure 6 la ligne de flottaison 26 qui peut être facilement réglée à l'aide des organes de flottaison 5 de manière à ce qu'elle se situe légèrement au-dessus de l'embouchure 14a de le canal de dérivation 14.

On a représenté à plus granche échelle sur la figure 9 une vue en coupe de la cloche 15 de décantation. On y retrouve le canal de dérivation 14 qui guide la partie supérieure de la veine liquide, laquelle comporte schématiquement représenté en 15b, une couche d'impuretés surnageantes telles que des hydrocarbures qui viennent s'accumuler en 15a à la partie supérieure de la cloche 15 tandis que l'eau qui reste à la partie inférieure de la cloche est aspirée par la canalisation d'évacuation 16 en raison du fait que l'extrémité 16a de cette canalisation est en dépression par rapport à l'embouchure 15a de la canalisation de dérivation.

On voit sur la figure 9 comment un flotteur 27 dont la densité est telle qu'il surnage dans l'eau de la cloche et qu'il coule dans les hydrocarbures 15a agit sur un contacteur 28, schématiquement représenté, pour actionner une pompe qui évacue les hydrocarbures 15a par la canalisation 29 lorsque la quantité d'hydrocarbures collectée à la partie supérieure de la cloche de décantation dépasse un volume prédéterminé.

Au moment de la mise en fonctionnement et lorsque cela se révèle nécessaire par la suite, la partie haute de la cloche de décantation est reliée à une source de dépression par une canalisation non représentée sur le dessin afin de maintenir les liquides à un niveau déterminé de la cloche.

Conformément à l'invention, il est également avantageux de munir la canalisation 16 d'un registre d'étranglement non représenté qui permet de régler le débit dans le canal 14 et la canalisation 16 de manière à obtenir les conditions optimales de décantation.

On a schématiquement représenté sur la figure 8 une vue en coupe d'un mode de réalisation préféré de la paroi supérieure du canal 12, au voisinage de l'embouchure 14a du canal de dérivation 14.

Conformément à ce mode de réalisation, la paroi supérieure du canal 12 a entre la grille 11 et l'embouchure 14a du canal de dérivation une section en zig-zag qui permet de rassembler les impuretés liquides surnageantes sur la veine liquide qui s'engage à l'intérieur de l'engin de manière à faciliter la décantation dans la cloche 15.

En effet, comme on peut le voir sur la figure 8A, compte-tenu de la section en zigzag de la paroi supérieure du canal 12, lorsqu'il n'existe qu'une faible quantité d'hydrocarbures surnageant sur la nappe liquide, ces derniers ont tendance à se rassembler par coalescence en 15b au sommet des triangles formant les zig-zags.

Ce sont ces cordons d'hydrocarbures 15b que l'on retrouve sur la figure 9 le long de la paroi de canal de dérivation 14 et qui aboutissent en 15a à la partie supérieure à la cloche de décantation dont ils facilitent ainsi le bon fonctionnement.

On voit que l'engin selon l'invention qui est d'une structure simple et peu coûteuse permet de dépolluer complètement une nappe d'eau de tous les déchets qui flottent à la surface de la nappe.

Au lieu d'utiliser des caissons de flottabilité constitués par des roues munies de chenilles qui confèrent à l'engin un caractère amphibie, il est possible d'utiliser de simples caissons pleins qui sont soumis de la même manière à l'action des vérins pour régler l'assiette de l'engin.

## Revendications

1. Engin de dépollution de nappes d'eau comportant des déchets à leur surface, du type comportant un canal (12) de circulation d'eau ayant une entrée (11) pour recevoir un courant d'eau à l'avant dudit engin et une ouverture de sortie (13) à l'arrière dudit engin pour évacuer ledit courant d'eau après l'avoir dépolluée, une hélice (20) entraînée par un moteur et entraînant le courant d'eau dans ledit canal (12), caractérisé par le fait que l'engin comporte en outre une cloche de décantation (15) fermée située au dessus de la surface de la nappe d'eau, en arrière de l'entrée (11) de l'eau sur la paroi haute du canal de circulation (12) au voisinage de son embouchure, un canal de dérivation (14) à section fermée collectant la partie supérieure du courant d'eau qui comprend les déchets flottants en un point (14a) situé en dessous du niveau de l'eau qui entoure l'engin, ce canal de dérivation (14) étant incliné vers le haut et ayant sa sortie située dans la cloche de décantation (15) au voisinage de la partie supérieure de cette dernière où les débris flottants s'accumulent, une canalisation d'élimination (29) éliminant les débris flottants à partir de la partie supérieure de la cloche de décantation (15) et une canalisation d'évacuation (16) descendante ayant son entrée dans la cloche de décantation au voisinage de la sortie du canal de dérivation (14) et ayant sa sortie (16a) reliée au canal (12) de circulation en aval de l'entrée (14a) du canal de dérivation (14) à un endroit où la vitesse du courant d'eau est supérieure à celle qui existe à l'endroit de l'entrée du canal de dérivation (14a).

2. Engin selon la revendication 1, caractérisé par le fait que la cloche de décantation (15) a une paroi frontale dirigée vers l'avant de l'engin, le canal de dérivation (14) ayant une section allongée et étant situé le long de la paroi frontale de la chambre de décantation.

3. Engin selon la revendication 1 ou 2, caractérisé par le fait que la canalisation d'évacuation (16) a une section plus petite que celle de la cloche de décantation, l'entrée de ladite canalisation d'évacuation (16) étant située au voisinage du centre de la cloche de décantation.

4. Engin selon l'une quelconque des revendications précédentes, caractérisé par le fait que la cloche de décantation (15) comporte un flotteur (27) ayant une densité inférieure à celle de l'eau mais supérieure à celle des liquides surnageants, une pompe commandée par ledit flotteur évacuant par la canalisation d'élimination (29) les déchets surnageants.

5. Engin selon l'une quelconque des revendications précédentes, caractérisé par le fait que le canal de circulation d'eau (12) a une section utile qui diminue progressivement de l'endroit où se trouve l'entrée (14a) du canal de dérivation (14) vers l'endroit où se trouve la sortie (16a) du canal d'évacuation (16) dans ledit canal de circulation (12).

6. Engin selon l'une quelconque des revendications 1 à 5, caractérisé par le fait qu'il comporte un volet (24) ajustable pour contrôler les différences de vitesses du courant d'eau entre l'entrée (14a) du canal de dérivation (14) et la sortie (16a) du canal d'évacuation, ledit volet (24) contrôlant le flux de l'eau entrant du dessous de l'engin dans le canal (12) de circulation d'eau par un orifice (23) située dans la paroi inférieure du canal de circulation d'eau (12) entre l'entrée (14a) du canal de déviation et la sortie (16a) du canal d'évacuation.

7. Engin selon l'une quelconque des revendications précédentes, caractérisé par le fait que le canal de circulation d'eau (12) possède au voisinage de sa partie située à l'avant de l'engin une paroi supérieure qui présente une section en zigzag.

8. Engin selon l'une quelconque des revendications précédentes, caractérisé par le fait que la canalisation d'évacuation (16) comporte un registre d'étranglement réglable.

## Claims

1. Machine for depolluting sheets of water carrying waste on their surface, of the type incorporating a water circulating channel (12) having an inlet (11) for receiving a water current at the front of the said machine and an outlet opening (13) to the rear of said machine for discharging said water current following the depollution thereof, a propeller (20) driven by a motor and driving the said water current into the said channel (12), characterized in that the machine also has a closed settling bell (15) above the surface of the sheet of water and to the rear of the inlet (11) of the water on the upper wall of the circulating channel (12) in the vicinity of its opening, a closed section diversion or bypass channel (14) collecting the upper part of the water current incorporating the floating waste at a point (14a) located below the level of the water surrounding the machine, said bypass channel (14) being upwardly inclined and having its outlet located in the settling bell (15) in the vicinity of the upper part of the latter where the floating waste accumulates, an eliminating pipe (29) eliminating the floating waste from the upper part of the settling bell (15) and a downward discharge pipe (16) having its inlet in the settling bell in the vicinity of the outlet of the bypass channel (14) and its outlet (16a) connected to the circulating channel (12) downstream of the inlet (14a) of the bypass channel (14) at a point where the speed of the water current exceeds that at the location of the inlet of the bypass channel (14a).

2. Machine according to claim 1, characterized in that the settling bell (15) has a front wall directed towards the front of the machine, the bypass channel (14) having an elongated section and being located along the front wall of the settling chamber.

3. Machine according to claims 1 or 2, characterized in that the discharge pipe (16) has a smaller cross-section than that of the settling bell, the inlet of said discharge pipe (16) being located in the vicinity of the centre of the settling bell.

4. Machine according to any one of the preceding claims, characterized in that the settling bell (15) has a float (27) with a density below that of the water, but higher than that of the supernatant liquids, a pump controlled by the said float discharging the supernatant waste by the elimination pipe (29).

5. Machine according to any one of the preceding claims, characterized in that the water circulating channel (12) has a useful cross-section decreasing progressively from the point where the inlet (14a) of the bypass channel (14) is located to the location of the outlet (16a) of the discharge pipe (16) in said circulation channel (12).

6. Machine according to any one of the claims 1 to 5, characterized in that it has an adjustable flap (24) for controlling the water current speed differences between the inlet (14a) of the bypass channel (14) and the outlet (16a) of the discharge pipe, said flap (24) controlling the flow of water entering from below the machine into the water circulating channel (12) by an orifice (23) located in the lower wall of the water circulating channel (12) between the inlet (14a) of the bypass channel and the outlet (16a) of the discharge pipe.

7. Machine according to any one of the preceding claims, characterized in that the water circulating channel (12) has in the vicinity of its part located towards the front of the machine an upper wall having a zig-zag cross-section.

8. Machine according to any one of the preceding claims, characterized in that the discharge pipe (16) has a regulatable constricting means.

## Patentansprüche

1. Reinigungsapparat für Wasseroberflächen, die Abfall an ihren Oberflächen aufweisen, mit einem Wasser-Umlaufkanal (12), der einen Einlaß (11) zur Aufnahme eines Wasserstromes vor dem Apparat und eine Auslaßöffnug (13) hinter dem genannten Apparat aufweist, um den Wasserstrom, nachdem er gereinigt wurde, abzuleiten, und mit einem Propeller (20), der durch einen Motor angetrieben wird und den Wasserstrom im genannten Kanal (12) antreibt,
dadurch **gekennzeichnet,** daß der Apparat außerdem eine geschlossene Absetzglocke (15) aufweist, die über dem Spiegel der Wasseroberfläche hinter dem Wassereinlaß (11) auf der Wand über dem Umlaufkanal (12) in der Nähe seiner Mündung gelegen ist, einen Ableitkanal (14) mit geschlossenem Querschnitt, der den oberen Teil des Wassserstromes, der die schwimmenden Abfallstücke enthält, in einem Punkt (14a) aufnimmt, der unter dem Spiegel des Wassers gelegen ist, das den Apparat umgibt, wobei der Ableitkanal (14) nach oben geneigt ist und einen Auslauf aufweist, der in der Absetzglocke (15) in der Nähe ihres oberen Teils angeordnet ist, wo sich die schwimmenden Abfallteile ansammeln können, eine Abscheideleitung (29), die die schwimmenden Abfallteile von dem oberen Teil der Absetzglocke (15) ableitet, und eine Auslaßleitung (16), die ihren Einlaß in die Absetzglocke in der Nähe des Auslasses des Ableitkanals (14) aufweist und an ihrem Auslaß (16a) mit dem Umlaufkanal (12) stromabwärts vom Einlaß (14a) des Ableitkanals (14) an einer Stelle verbunden ist, an der die Strömungsgeschwindigkeit des Wassers größer ist als jene, die an der Einlaufstelle des Ableitkanals (14a) vorliegt.

2. Apparat nach Anspruch 1, dadurch gekennzeichnet, daß die Absetzglocke (15) eine Frontwand aufweist, die zur Vorderseite des Apparats hin gerichtet ist, und daß der Ableitkanal (14) einen länglichen Querschnitt aufweist und längs der Frontwand der Absetzkammer gelegen ist.

3. Apparat nach Anspruch 1 oder 2, dadurch gekennzeichnet, daß die Auslaßleitung (16) einen kleineren Querschnitt aufweist als jenen der Absetzglocke, und daß der Einlaß der genannten Auslaßleitung (16) in der Nachbarschaft der Mitte der Absetzglocke angeordnet ist.

4. Apparat nach einem der vorangehenden Ansprüche, dadurch gekennzeichnet, daß die Absetzglocke (15) einen Schwimmer (27) mit einer geringeren Dichte als die des Wassers, aber einer größeren als die der aufschwimmenden Flüssigkeiten, aufweist, sowie eine Pumpe, die vom genannten Schwimmer gesteuert ist und die aufschwimmenden Abfallstoffe durch die Abscheideleitung (29) abführt.

5. Apparat nach einem der vorangehenden Ansprüche, dadurch gekennzeichnet, daß der Wasser-Umlaufkanal (12) einen Nutzquerschnitt aufweist, der sich von der Stelle aus, wo sich der Einlaß (14a) des Ableitkanals (14) befindet, zu jener Stelle hin, wo sich der Auslaß (16a) des Auslaßkanals (16) in den genannten Wasser-Umlaufkanal (12) befindet, fortlaufend verkleinert.

6. Apparat nach einem der Ansprüche 1 bis 5, dadurch gekennzeichnet, daß er eine einstellbare Klappe (24) zum Kontrollieren der Geschwindigkeitsunterschiede der Wasserströmung zwischen dem Einlaß (14a) des Ableitkanals (14) und dem Auslaß (16a) des Auslaßkanals aufweist, und daß die genannte Klappe (24) den Fluß des Wassers kontrolliert, das unter dem Apparat durch eine Öffnung (23) in den Wasser-Umlaufkanal (12) gelangt, die in der unteren Wand des Wasser-Umlaufkanals (12) zwischen dem Einlaß (14a) des Ableitkanals und dem Auslaß (16a) des Auslaßkanals gelegen ist.

7. Apparat nach einem der vorangehenden Ansprüche, dadurch gekennzeichnet, daß der Wasser-Umlaufkanal (12) in der Nachbarschaft seines Teils, der vor dem Apparat gelegen ist, eine obere Wand besitzt, die einen Zickzackabschnitt aufweist.

8. Apparat nach einem der vorangehenden Ansprüche, dadurch gekennzeichnet, daß die Auslaßleitung (16) einen regulierbaren Drosselschieber aufweist.
